# EUROPÄISCHE PATENTSCHRIFT

(11) **EP 0 704 300 B1**
(45) Veröffentlichungstag und Bekanntmachung des Hinweises auf die Patenterteilung: **17.06.1998**
(21) Anmeldenummer: 95114701.6
(22) Anmeldetag: 19.09.1995
(51) Int. Cl.: B41F 13/008, F16D 67/04

(54) **Getriebezugtrennung**
Gear train separation
Séparation d'un train d'engrenage

(30) Priorität: 01.10.1994 DE 4435226
(43) Veröffentlichungstag der Anmeldung: 03.04.1996
(73) Patentinhaber: MAN Roland Druckmaschinen AG, 63075 Offenbach (DE)
(72) Erfinder: Mathes, Josef, D-63071 Offenbach (DE)
(74) Vertreter: Marek, Joachim, Dipl.-Ing.

(56) Entgegenhaltungen:
- EP-A- 0 216 046
- DE-A- 4 141 817
- DE-A- 4 214 228
- US-A- 5 052 843

## Beschreibung

Die Erfindung betrifft eine Einrichtung zur Getriebezugtrennung nach dem Oberbegriff des Patentanspruchs 1.

Eine Einrichtung zur Getriebezugtrennung ist aus der deutschen Patentschrift 4 141 817 bekannt. In dieser Einrichtung ist eine ringförmige Entriegelungsvorrichtung in Form einer Hydraulikkupplung zur Aufhebung der Klemmung zwischen einem Hauptzahnrad und einem Zahnradring vorgesehen. Die Hydraulikkupplung wirkt auf Spanneinrichtungen, die die Klemung mittels Federn herstellen. Die Einrichtung ist relativ großvolumig gebaut.

Einrichtungen dieser Art werden beispielsweise in Bogenrotationsdruckmaschinen eingesetzt, um eine Umstellung für Betriebsarten im sogenannten Schöndruck oder Schön- und Widerdruck zu ermöglichen, wobei die Umstellung eine Verstellung von Druckwerken relativ zueinander erfordert.

Ziel der Erfindung ist, eine Einrichtung zur Getriebezugtrennung kompakter zu gestalten, die als Baueinheit einsetzbar ist.

Aufgabe der Erfindung ist es, eine Einrichtung zur Getriebezugtrennung in kompakter Bauform bei verbesserten Haltekräften und erhöhter Funktionssicherheit zu beschreiben.

Die Aufgabe wird nach dem Kennzeichen des Patentanspruchs 1 gelöst. Der Vorteil der neukonzipierten Einrichtung zur Getriebezugtrennung ist die erhöhte Haltekraft der Einrichtung bei gleichzeitig äußerst kompakter Konzeption. Außerdem ist die Einrichtung in der Lage den abgetrennten Teil des Antriebszuges bei der Verdrehung des anderen Antriebzugteiles festzuhalten, so daß eine zusätzliche Bremse eingespart wird. Vor allem ist es nicht mehr erforderlich Stützkräfte in eines der Zahnräder einzuleiten, um die Klemmung aufzuheben. Durch diese Wirkungsweise wird die Genauigkeit bei der Umstellung weiter erhöht. Außerdem erhöhen diese Maßnahmen die Funktionssicherheit der Einrichtung nicht unerheblich. Weitere Vorteile ergeben sich aus den Merkmalen der Unteransprüche.

Ein Ausführungsbeispiel wird im folgenden In der Beschreibung anhand von Zeichnungen näher dargestellt.

Darin zeigt:
- Fig. 1: eine Gesamtdarstellung einer Klemmeinrichtung mit zwei Varianten zur Betätigung der Klemmung,
- Fig. 2: eine Klemmeinrichtung mit konusförmiger Klemmung,
- Fig. 3: eine Variante zu Figuren 1 und 2 und
- Fig. 4: eine Klemmeinrichtung mit ringförmiger Feinverzahnung.

In Figur 1 ist auf einem Wellenzapfen 1, der mit einem Antriebszahnrad 2 verbunden ist, ein gegenüber diesem Wellenzapfen 1 verdrehbares Abtriebszahnrad 3 dargestellt. Auf dem Ende des Wellenzapfens 1 ist eine Hydraulikkupplung 4 angeordnet, die mit einer Klemmeinrichtung 5 zur Befestigung des Abtriebszahnrades 3 auf dem Wellenzapfen 1 verbunden ist. Die Hydraulikkupplung 4 besteht aus einem ringförmigen Gehäuse 7 und einem darin verschiebbar gelagerten ringförmigen Kolben 8. In den Ringraum zwischen Kolben 8 und Gehäuse 7 ist Druckmittel zuführbar. Der Kolben 8 ist mit einem gestellfest angeordneten Deckel 9 verbunden, der mittels eines Drucklagers 6 drehbar auf dem Ende des Wellenzapfens 1 gelagert ist. An dem Gehäuse 7 der Hydraulikkupplung 4 ist ein Greifring 10 angeordnet. Der Greifring 10 ist mit einer Schaltfläche 10A gegenüber der Klemmeinrichtung 5 angeordnet. Die Klemmeinrichtung 5 besteht aus einer flachen, ringförmigen Feder 11, einem Druckring 12, und einem Betätigungsring 13. Die Einheit ist ringförmig ausgebildet ist und auf dem Wellenzapfen 1 in axialer Richtung unverschiebbar aufgesetzt und mittels des Drucklagers 6 vorgespannt. An dem Abtriebszahnrad 3 ist zur Klemmeinrichtung 5 gewandt eine Reihe von biegbaren Klemmelementen 14 angeordnet. Die Klemmelemente 14 liegen auf einer Klemmfläche K an dem Wellenzapfen 1 an. Zwischen dem Druckring 12 und den biegbaren Klemmelementen 14 liegende Feder 11 erzeugt durch Axialbewegung eines Schaltelementes 15 eine Radialbewegung an den Klemmelementen 14.
In Figur 1 sind zwei Varianten für derartige Schaltelemente 15 in der Klemmeinrichtung 5 dargestellt. Zum einen kann ein Schaltelement in Form eines Pakets von tellerfederartigen Ringelementen 15.1 ausgebildet sein. Zum anderen kann das Schaltelement in Form eines einzigen aus einer ringförmigen, schrägstehenden Wand bestehenden Federelementes 15.2 ausgebildet sein. Die Schaltelemente 15.1, 15.2 liegen mit der Innenseite ihrer Ringflächen an einem Anschlag 16 auf dem Abtriebszahnrad 3 an. Die Außenseite der Ringflächen liegt an einem Anschlag des Betätigungsrings 13 an. Durch Schalten der Hydraulikkupplung 4 wird die Schräglage der Schaltelemente 15.1, 15.2 gegenüber den Klemmelementen 14 verändert, wodurch diese gegenüber dem Wellenzapfen 1 gelöst bzw. freigegeben werden. Funktionell ist die Vorspannung der Klemmung durch Anpressen des Deckels 9 gegen das Drucklager 6 und den Betätigungsring 13 erzeugt. Beim Trennen des Getriebezuges wird der Betätigungsring 13 mittels der Hydraulikkupplung 4 vom Abtriebszahnrad 3 weg bewegt. Dabei stützt sich der Kolben 8 mit einer Schaltfläche 8A am Druckring 12 und das Gehäuse 10 mit der Schaltfläche 10A am Betätigungsring 13 ab. Dadurch werden die Schaltelemente 15.1, 15.2 in ihrer Schräglage weiterbewegt. Durch damit einhergehend Durchmesseränderung an den Schaltelementen 15.1, 15.2 wird die die Anpressung der Klemmelemente 14 zum Wellenzapfen 1 gelöst bzw. verringert. Zum erneuten Klemmen der Einrichtung wird die Kraft der Hydraulikkupplung 4 aufgehoben, wodurch sich die Klemmelemente 14 unter der Kraft der Feder 11 über den Betätigungsring 13 wieder mit dem Wellenzapfen 1 verbinden und die Schaltelemente 15.1, 15.2 sich dabei aufrichten.

In Figur 2 ist eine vergleichbare Vorrichtung dargestellt. Hierbei ist die Klemmung mittels einer Keilfläche erzeugt. Dazu ist ein Betätigungsring 17 in Ringform mit einer inneren Konusfläche 18 versehen, die mit einer in entsprechendes Konusform versehenen Außenfläche von Klemmelemente 19 am Abtriebszahnrad 3 zusammenarbeitet. Diese liegen auf einer Klemmfläche K am Wellenzapfen 1 an. Die Vorspannung wird mittels einer wellenförmigen Federanordnung 20 erzeugt. Die Vorspannkraft der Feder 20 kann mittels der ringförmigen Hydraulikkupplung 4 aufgehoben werden, wodurch sich die Klemmung des Abtriebszahnrades 3 auf dem Wellenzapfen 1 löst.

Die beiden Betriebszustände sind in Figur 2 beispielhaft dargestellt. In der oberen Bildhälfte ist das Abtriebszahnrad 3 geklemmt, in der unteren Bildhälfte gelöst. Dabei wird deutlich, daß die Hydraulikkupplung 4 im Ruhezustand am Deckel 9 gestelltfest angeordnet, aber berührungsfrei zur Klemmeinrichtung 5 gehaltert ist. Im Schaltzustand, dh. bei Trennung der beiden Zahnräder 2, 3, liegen die Schaltflächen 8A, 10A an der Klemmeinrichtung 5 an, erhöhen deren Vorspannung und entlasten dabei den Betätigungsring 17 bzw. die Klemmelemente 19. Hier ist auch gut erkennbar, daß in diesem Zustand der Wellenzapfen 1 fest mit dem Deckel 9 und damit auch mit dem Maschinengestell verbunden ist. Das Antriebszahnrad 2 ist damit samt dem angekoppelten Getriebe blockiert.

In Figur 3 ist eine Variante der Erfindung nach Figur 1 dargestellt, wobei hier die Vorspannung eies konusförmigen Betätigungsringes 21 gegen über von Klemmelementen 22 am Abtriebszahnrad 3 mittels einer tellerfederartigen, ringförmigen Feder 23 erzeugt wird. Die Klemmelemente 22 liegen auf einer Klemmfläche K am Wellenzapfen 1 an. In gleicher Weise kann für diese Ausführungsform auch ein Federpaket aus zwei oder mehr Tellerfedern 23, auch in unterschiedlicher Orientierung zueinander, eingesetzt werden. Die Auswahl wird von der erforderlichen Federcharakteristik bestimmt. Die Klemmung des Abtriebszahnrades 3 wird durch Belastung mittels der ringförmigen Hydraulikkupplung 4 an der Tellerfeder 23 über den Druckring 24 und den Betätigungsring 21 aufgehoben.

In Figur 4 ist eine weitere Variante zu sehen, wobei die Verriegelung des Abtriebszahnrades 3 mit dem Wellenzapfen 1 über eine axial wirkende Feinzahnkupplung 25 erzeugt wird. Die Feinzahnkupplung 25 ist ringförmig an einem Betätigungsring 26 angeordnet und greift in ein Gegenstück am Abtriebszahnrad 3 ein. Die Entriegelung erfolgt durch die ringförmige Hydraulikkupplung 4 an der Außenseite des Betätigungsringes 26 durch Axialbewegung. Dabei hebt die Feinverzahnung 25 aus, so daß das Abtriebszahnrad 3 frei drehbar ist.

Allgemein ist zu bemerken, daß die Klemmelemente 14, 19, 22, 25 wenigstens in axialer Richtung geschlitzt sein müssen, um die erforderliche Radialbewegung ausführen zu können. Zur Erhöhung der Betriebssicherheit kann die auf dem Wellenzapfen 1 liegende Klemmfläche K profiliert sein, z.B. mit einer schmalen Nut. Damit ist die Sicherheit beim Schalten der Klemmung durch entweichen der Luft gewährleistet.

Weiterhin kann das Abtriebszahnrad 3 zum Antriebszahnrad 2 hin eine Nut aufweisen, In die vom Antriebszahnrad 2 aus ein Stift eingreift. Dieser wirkt mit einem Anschlag im Abtriebszahnrad 3 zusammen, um den maximalen Verdrehwinkel zu begrenzen.

Die Vorrichtung nach den beschriebenen Darstellungen weisen insgesamt eine verbesserte Klemmung des zu lösenden Abtriebszahnrades 3 mit dem Wellenzapfen 1 auf. Insbesondere ist die Klemmung durch die Anordnung direkt am Wellenzapfenl sehr kompakt und weist trotzdem die erforderlichen Haltekräfte für die Obertragung einer hohen Antriebsleistung auf. Durch die verringerte Baugröße sind an der ringförmigen Hydraulikkupplung 4 sehr günstige Verhältnisse bei der Abdichtung und bei der Zuführung von Druckmitteln erreicht.

Die Vorrichtung ist vorteilhaft in Bogenrotationsdruckmaschinen mit Bogenwendung einsetzbar. Insbesondere dann wird sie eingesetzt werden, wenn aus Raumerfordernissen bzw. technologischen Gründen zur Antriebsverlagerung zwischen verschiedenen Ebenen Zwischenzahnräder mit kleinerem Durchmesser neben den großen Hauptantriebsrädern eingesetzt werden.

Die Vorrichtung stellt die Erfindung in einem begrenzten Aspekt dar und ist unter Auslegung des Patentanspruches auch anders ausführbar.

## Patentansprüche

1. Vorrichtung zum Klemmen oder Lösen einer Klemmverbindung zweier Zahnräder, (2, 3) die koaxial und parallel angeordnet sind, wobei ein Zahnrad (3) auf einem Bund oder Zapfen einer Welle (1) des anderen Zahnrads (2) verdrehbar gelagert ist, mit einer Klemmvorrichtung (5) zur Erzeugung einer kraftschlüssigen Verbindung des Zahnradpaars, und mit einem ringförmigen Entriegelungsvorrichtung (4) zur Aufhebung der kraftschlüssigen Verbindung, der einen gestellfesten und einen demgegenüber verschiebbaren Teil aufweist, und der im Ruhezustand berührungsfrei von der Klemmvorrichtung gehaltert ist,
**dadurch gekennzeichnet**,
daß das verdrehbare Zahnrad (3) Klemmelemente (14, 19, 22, 25) zur kraftschlüssigen Verbindung mit der Welle (1) aufweist, daß eine vorgespannte Federeinrichtung (12, 20, 23, 26) auf die Klemmelemente (14, 19, 22, 25) einwirkt und daß die Entriegelungsvorrichtung (4) zur Aufhebung der Klemmung an der Federeinrichtung (12, 20, 23, 26) angreift, wobei das wellenfeste Zahnrad (2) gestellfest geklemmt wird.

2. Vorrichtung nach Anspruch 1,
**dadurch gekennzeichnet**,
daß die Federeinrichtung (12, 20, 23, 26) auf der Welle (1) der Zahnräder (2, 3) angeordnet ist.

3. Vorrichtung nach Anspruch 1,
**dadurch gekennzeichnet**,
daß die Klemmelemente (14, 19, 22, 25) radial biegbar, zungenartig und axial erstreckt am Zahnrad (3) angeformt sind und daß den Klemmelementen (14, 19, 22, 25) auf der Welle eine Klemmfläche (K) zugeordnet ist.

4. Vorrichtung nach Anspruch 1 bis 3,
**dadurch gekennzeichnet**,
daß die Klemmelemente (19, 22) in axialer Richtung keil- bzw. konusförmig ausgebildet sind und, mit der Federeinrichtung verbunden, ein dementsprechend geformtes, ein- oder mehrteiliges, auf die Klemmelemente (19, 22) einwirkendes Betätigungselement (17, 21) vorgesehen ist.

5. Vorrichtung nach Anspruch 1 bis 3,
**dadurch gekennzeichnet**,
daß die Klemmelemente (14) zylindrisch geformt ausgebildet sind und, mit der Federeinrichtung verbunden, ein ein- oder mehrteiliges durch Axialbewegung radial veränderbares, auf die Klemmelemente (14) einwirkendes Schaltelement (15.1, 15.2) vorgesehen ist.

6. Vorrichtung nach Anspruch 5,
**dadurch gekennzeichnet**,
daß als Schaltelement (15.1, 15.2) ein Ringelement mit schrägstehender Wand vorgesehen ist, dessen in axialer Richtung innen bzw. außen vorstehende Ränder je nach Orientierung am losen Zahnrad (3) und an der Feder (11) bzw. dem Betätigungsring (13) anliegen und dessen Innendurchmesser sich bei axialer Belastung verändert.

7. Vorrichtung nach Anspruch 3,
**dadurch gekennzeichnet**,
daß die Klemmfläche (K) auf der Welle (1) profiliert ist.

8. Vorrichtung nach Anspruch 1 bis 7,
**dadurch gekennzeichnet**,
daß die Federeinrichtung (11, 23, 26) tellerfederartig ausgebildet ist und die Federelemente die Welle (1) umfassen.

9. Vorrichtung nach Anspruch 1 bis 7,
**dadurch gekennzeichnet**,
daß die Federeinrichtung (20) wellenförmig ausgebildet ist und die Federelemente die Welle (1) umfassen.

10. Vorrichtung nach Anspruch 1 und 2,
**dadurch gekennzeichnet**,
daß die Klemmelemente als axial wirkende Feinverzahnung (25) ausgebildet sind und am losen Zahnrad (3) und an einem Betätigungsring (26), der drehfest mit der Welle (1) verbunden ist, angeordnet ist, und daß die Entriegelungsvorrichtung am Betätigungsring (26) angreift, wobei sie zum aufheben der Verbindung die Feinverzahnung (25) axial aushebt.

## Claims

1. Device for clamping or releasing a clamping connection of two gears (2, 3) which are arranged coaxially and parallel, wherein a gear (3) is mounted rotatably on a collar or trunnion of a shaft (1) of the other gear (2), with a clamping device (5) for generating a force positive connection of the gear pair and with an annular unlocking device (4) for releasing the force positive connection, which has a part fixed with respect to the claim and one shiftable relative thereto, and which is held in the rest position contact-free from the clamping device, characterised in that the rotatable gear (3) has clamping elements (14, 19, 22, 25) for force positive connection with the shaft (1), that a pretensioned spring device (12, 20, 23, 26) acts on the clamping elements (14, 19, 22, 25) and that the unlocking device (4) for releasing the clamping engages on the spring device (12, 20, 23, 26), whereby the gear (2) fixed to the shaft is clamped fixed with respect to the frame.

2. Device according to Claim 1, characterised in that the spring device (12, 20, 23, 26) is arranged on the shaft (1) of the gears (2, 3).

3. Device according to Claim 1, characterised in that the clamping elements (14, 19, 22, 25) are radially bendable, like tongues, and formed axially extended on the gear (3) and that a clamping surface (K) is arranged on the shaft relative to the clamping elements (14, 19, 22, 25).

4. Device according to Claim 1 to 3, characterised in that the clamping elements (19, 22) are constructed wedge or conically shaped in the axial direction and, connected with the spring device, a correspondingly shaped single or multi-part actuation element (17, 21) acting on the clamping elements (19, 22) is provided.

5. Device according to Claim 1 to 3, characterised in that the clamping elements (14) are constructed shaped cylindrically and, connected with the spring device, a switching element (15.1, 15.2) is provided acting on the clamping elements (14) and radially changeable by axial movement.

6. Device according to Claim 5, characterized in that as switching element (15.1, 15.2), an annular element with obliquely lying wall is provided, the inner or outer projecting walls in the axial direction of which lie, depending upon the orientation, against the free gear (3) and against the spring (11) or the actuation ring (13) and the interior diameter of which changes on axial loading.

7. Device according to Claim 3, characterised in that the clamping surface (K) on the shaft (1) is profiled.

8. Device according to Claim 1 to 7, characterised in that the spring device (11, 23, 26) is constructed in the fashion of a plate spring and the spring elements surround the shaft (1).

9. Device according to Claim 1 to 7, characterised in that the spring device (20) is constructed in a wavy shape and the spring elements surround the shaft (1).

10. Device according to Claim 1 and 2, characterised in that the clamping elements are constructed as axially acting fine toothing (25) and is arranged on the free gear (3) and against an actuation ring (26) which is connected rotationally fast with the shaft (1) and that the unlocking device engages on the actuation ring (26), wherein it moves axially to relieve the connection of the fine toothing (25).

## Revendications

1. Dispositif servant au blocage ou au desserrage d'un accouplement de blocage de deux roues dentées (2, 3), qui sont disposées de manière coaxiale et parallèle, une roue dentée (3) étant montée, de manière à pouvoir tourner, sur un collet ou sur un tourillon d'un arbre (1) de l'autre roue dentée (2), avec un dispositif de blocage (5) servant à assurer une liaison par adhérence de la paire de roues dentées, et avec un dispositif annulaire de déverrouillage (4) destiné à la suppression de la liaison par adhérence, et présentant une partie solidaire du bâti et une partie mobile par rapport à la première et qui, au repos, est maintenue sans contact par rapport au dispositif de blocage,
caractérisé en ce que la roue dentée menée (3) présente des éléments de blocage (14, 19, 22, 25) pour une liaison par adhérence avec l'arbre (1), en ce qu'un dispositif précontraint à ressort (12, 20, 23, 26) agit sur les éléments de blocage (14, 19, 22, 25) et en ce que le dispositif de déverrouillage (4) agit sur le dispositif à ressort (12, 20, 23, 26) pour supprimer le blocage, la roue dentée (2) solidaire de l'arbre étant alors bloquée de manière solidaire avec le bâti.

2. Dispositif selon la revendication 1,
caractérisé en ce que le dispositif à ressort (12, 20, 23, 26) est placé sur l'arbre (1) des roues dentées (2, 3).

3. Dispositif selon la revendication 1,
caractérisé en ce que les éléments de blocage (14, 19, 22, 25) sont radialement flexibles, sont formés d'un seul tenant sur la roue dentée (3) à la manière de languettes s'étendant axialement, et en ce qu'une surface de blocage (K), située sur l'arbre, est associée aux éléments de blocage (14, 19, 22, 25).

4. Dispositif selon les revendications 1 à 3,
caractérisé en ce que les éléments de blocage (19, 22) sont réalisés, dans le sens axial, en forme de coin ou bien de cône, et en ce qu'il est prévu un élément d'actionnement (17, 21), relié au dispositif à ressort, de forme adaptée en conséquence, en une ou plusieurs parties, et agissant sur les éléments de blocage (19, 22).

5. Dispositif selon les revendications 1 à 3,
caractérisé en ce que les éléments de blocage (14) sont réalisés sous une forme cylindrique et en ce qu'il est prévu un élément de commutation (15.1, 15.2), relié au dispositif à ressort, en une ou plusieurs parties, variable radialement par un déplacement axial, et agissant sur les éléments de blocage (14).

6. Dispositif selon la revendication 5,
caractérisé en ce qu'il est prévu, en tant qu'élément de commutation (15.1, 15.2), un élément annulaire à paroi oblique, dont les bords en saillie dans le sens axial vers l'intérieur ou bien vers l'extérieur portent, en fonction de l'orientation, sur la roue dentée (3) libre et sur le ressort (11), ou bien sur l'anneau d'actionnement (13), et dont le diamètre intérieur se modifie lors d'une sollicitation axiale

7. Dispositif selon la revendication 3,
caractérisé en ce que la surface de blocage (K), située sur l'arbre (1), est profilée.

8. Dispositif selon les revendications 1 à 7,
caractérisé en ce que le dispositif à ressort (11, 23, 26) est du type rondelles-ressorts et en ce que les éléments à ressort entourent l'arbre (1).

9. Dispositif selon les revendications 1 à 7,
caractérisé en ce que le dispositif à ressort (20) est réalisé sous une forme ondulée et en ce que les éléments à ressort entourent l'arbre (1).

10. Dispositif selon les revendications 1 et 2,
caractérisé en ce que les éléments de blocage sont réalisés sous la forme d'une denture fine (25) agissant axialement, située au niveau de la roue dentée (3) libre et d'un anneau d'actionnement (26), rigidement relié à l'arbre (1), et en ce que le dispositif de déverrouillage attaque l'anneau d'actionnement (26), pour ainsi soulever axialement la denture fine (25) et supprimer l'accouplement.
